# EUROPÄISCHE PATENTSCHRIFT

(11) **EP 0 397 749 B1**
(45) Veröffentlichungstag und Bekanntmachung des Hinweises auf die Patenterteilung: **29.01.1992**
(21) Anmeldenummer: 89901936.8
(22) Anmeldetag: 06.02.1989
(51) Int. Cl.: B65D 5/48, B65D 71/02

(54) **MEHRSTÜCKPACKUNG**
MULTI-ARTICLE PACKAGING
EMBALLAGE A PIECES MULTIPLES

(30) Priorität: 05.02.1988 DE 3803392; 11.02.1988 DE 3804211; 27.02.1988 DE 3806337; 08.03.1988 DE 3807447
(43) Veröffentlichungstag der Anmeldung: 22.11.1990
(73) Patentinhaber: GLÖYER, Wolfgang, D-2057 Reinbek (DE)
(72) Erfinder: GLÖYER, Wolfgang, D-2057 Reinbek (DE)
(74) Vertreter: Richter, Werdermann & Gerbaulet
(86) Internationale Anmeldenummer: DE8900074
(87) Internationale Veröffentlichungsnummer: WO8907075

(56) Entgegenhaltungen:
- WO-A-81/00091
- WO-A-85/03274
- FR-A- 2 124 102
- US-A- 2 587 706
- US-A- 2 697 547
- US-A- 2 723 796
- US-A- 2 792 982
- US-A- 3 702 170
- US-A- 4 144 995
- US-A- 4 209 125

## Beschreibung

Eine Mehrstückpackung nach der Erfindung ist als handliches, ggf. palettengerecht stapelbares Gebinde einer größeren Anzahl von formstabilen Behältern gleicher Gestalt und Größe beim Transport und bei der Lagerung sowie auch als Verkaufs-, Sicht- und Vorratspackung geeignet. Sie ermöglicht ein rasches wirtschaftliches Vereinigen solcher Behälter durch Verpackungsmaschinen. Es kann sich dabei um Dosen und Behälter von im weitesten Sinne zylindrischer Form mit Kreis-, Ellipsen- oder Polygonquerschnitt handeln oder aber auch um Flaschen, die mindestens auf einem Teil der Höhe ihres Außenmantels zylindrisch gestaltet sind. Ein bevorzugtes Anwendungsgebiet der Erfindung ist das der Verteilung von Getränken in Flüssigkeitsbehältern. Auch Behälter anderer Füllgüter wie z.B. Nahrungsmittelkonserven, Reinigungsmittel oder Motorenöle lassen sich in Mehrstückpackungen gemäß der Erfindung zusammenfassen.

Die Erfindung geht aus von einer Mehrstückpackung für eine gerade Anzahl von in zwei Längsreihen nebeneinanderstehend angeordneten vier, sechs oder mehr zylindrischen, vereckigen oder mehreckigen Behältern gleicher Gestalt und Größe, die aus den Behältern, einem quadratischen oder rechteckigen Kartonzuschnitt mit aufgefalteten Klappen und einem die Mehrstückpackung umspannenden Umreifungsband besteht, wobei die Bodenflächen des Kartonzuschnitts kleiner oder gleich groß der Grundfläche der nebeneinander stehenden Behälter ist und die Bodenfläche oder mindestens einen Teil der Bodenfläche der Böden der Behälter erfaßt und daß das die Mehrstückpackung umspannende Umreifungsband in etwa der halben Höhe der Behälterwände angeordnet ist und den Kartonzuschnitt zusammen mit den Behältern zu einer festen Mehrstückpackung zusammenfaßt, und in der Bodenwand mindestens eine aus dieser gebildete längliche Klappe mit in Querrichtung verlaufenden Falz vorgesehen ist, welche um 90° hochgefaltet, einen zur Verhinderung des Verrutschens in Längsrichtung der Behälter dienenden Quersteg bildet, wie sie aus der WO 85/03274 bekannt ist.

Aus der US-PS 2,792,982 ist bereits ein Tray für Kuchen, Süßigkeiten, Früchte o.dgl. bekannt, bei dem zur Ausbildung von abgegrenzten Abteilungen aus der Bodenwand gebildete und in Querrichtung verlaufende um 90° hochfaltbare Klappen vorgesehen sind.

Um in einem Pappkarton eine Anzahl von gleich großen Flächen auszubilden, ist es bereits bekannt, einen Zuschnitt so zu zerteilen bzw. zu zerschneiden, daß zwei in Längsrichtung von dem Grundabschnitt abgeteilte Abschnitte auf diesen quer aufgesetzt und durch einen weiteren in Längsrichtung aufgesetzten Abschnitt verbunden werden, wobei der so gebildete Separator in einem Pappkarton einsetzbar ist (US-PS 3,702,170). Aus der US-PS 4,144,995 ist es bekannt, aus einem Grundzuschnitt, der aus einer rechteckigen Platte mit anhängenden abgewinkelten Abschnitten besteht einen Separator so aufzufalten, daß nach Einsetzen des Separators in einen Karton in diesen Fächer mit trapezförmigem " Querschnitt zur Aufnahme von Tassen o.dgl. ausgebildet werden.

Aus der US-PS 2,587,706 ist es bekannt, aus einem Grundzuschnitt eine Anzahl gleicher Fachungen auszubilden, indem in dem Zuschnitt längliche Klappen mit in Querrichtung verlaufenden Falz vorgesehen werden, die um 90° hochgefaltet und mit einer entsprechenden Anzahl von in diese eingreifenden Längsstegen verbunden werden.

Der Erfindung liegt die Aufgabe zugrunde, eine verkaufsfertige, freitragende Mehrstückpackung für Behälter zu schaffen, die nur eine geringe Menge an Verpackungsmaterial benötigt, die die verpackten Inhalte wie Dosen und Gläser oder Flaschen in der ganzen Höhe von außen offen zeigt, die handlich ist und eine gute Eigenstabilität für den Warentransport vom Hersteller über den Handel zum Verbraucher aufweist.

Diese Aufgabe wird durch die im hennzeichnenden Teil des Patentanspruchs 1 angegebenen Merkmale gelöst, und zwar durch die Lösungsalternativen a), b) oder c).

Eine Ausführungsform der Lösungsalternative a) besteht dabei darin, daß ein Kartonzuschnitt an seinen vier Ecken vier Klappen aufweist, die um 90 Grad aufgefaltet werden. Auf diesen Kartonzuschnitt mit den aufgefalteten Klappen werden die Behälter so gestellt, daß die Klappen jeweils zwischen zwei Behälterwänden angeordnet sind. Anschließend werden die auf dem Zuschnitt stehenden Behälter in einer zur Bodenfläche parallelen Ebene mit mindestens einem Umreifungsband zu der Mehrstückpackung verbunden.

Eine solche Mehrstückpackung für vorzugsweise zylindrische Konservendosen oder -gläser erfordert eine extrem kleine Fläche an Kartonmaterial zur Bildung des Zuschnitts, gewährleistet aber trotzdem einen festen Zusammenhalt mittels des unter Spannung verschweißten Umreifungsbandes, das sich an die Behälterformen anpaßt. Haben die Behälter eine umlaufende, eingezogene Rille mit der Breite des Umreifungsbandes, wird die Festigkeit der Mehrstückpackung erhöht und das Umreifungsband gegen Verrutschen auf den Behälterwänden zusätzlich gesichert.

Die Bodenfläche des Zuschnitts kann zur Kennzeichnung der Mehrstückpackung bedruckt oder etikettiert werden. Die neue Mehrstückpackung hat den Vorteil des sehr leichten Gewichts, großer Wirtschaftlichkeit sowie des Freilegens eines großen Teils der Außenflächen der in der Mehrstückpackung verpackten Einzelbehälter, mit der Möglichkeit einer öffnungslosen Anbringüng von Preisetiketten auf diesen. Die bedruckten oder etikettierten Behälter wie Dosen, Gläser oder Flaschen bleiben in voller Höhe sichtbar. Die Anordnung der Behälter auf der Bodenfläche des Kartonzuschnitts und die Lage der aufgerichteten Klappen zwischen jeweils zwei Behälterwänden sichert die Behälter gegen Verrutschen und schafft zusammen mit der Umreifung eine formstabile Transportverpackung. Der Boden des Kartonzuschnitts der Mehrstückpackung kann zu Kennzeichnungszwecken bedruckt oder etikettiert werden.

Eine Ausführungsform der Alternative b) besteht darin, daß der Zuschnitt aus Karton an seinen beiden Schmalseiten zwei mit der Bodenfläche jeweils durch zwei Stege verbundene Klappen aufweist, die um 90 Grad aufgefaltet werden und deren Höhe sich der Höhe des zylindrischen Teils der Behälter anpaßt. Auf den Zuschnittsboden werden die Behälter so angeordnet, daß sich eine Bodenklappe jeweils zwischen vier Behälterwänden befindet. Anschließend werden die auf dem Zuschnitt stehenden Behälter mit einer zur Bodenfläche parallelen Ebene mit mindestens einem Umreifungsband zu der Mehrstückpackung fest verbunden.

Eine solche Mehrstückpackung für vorzugsweise sechs hohe, zylindrische Konservendosen oder -gläser sowie für zylindrische Flaschen erfordert eine verhältnismäßig kleine Fläche an Verpackungsmaterial zur Bildung der Mehrstückpackung, gewährleistet aber trotzdem durch die angepaßte Höhe der Bodenklappen, die zwischen den vier Behälterwänden angeordnet sind, einen guten und festen Zusammenhalt mittels des unter einstellbarer Spannung verschweißten Umreifungsbandringes, das sich um die Behälterwandungen legt. Haben die Behälter in der Behälterwand eine umlaufende, eingezogene Rille mit der Breite des Umreifungsbandes, wird die Festigkeit der Mehrstückpackung erhöht und das Umreifungsband gegen Verrutschen auf der Behälterwand zusätzlich gesichert.

Die Bodenfläche des Zuschnitts kann zur Kennzeichnung der Mehrstückpackung bedruckt oder etikettiert werden. Die neue Mehrstückpackung hat den Vorteil des sehr leichten Gewichts, großer Wirtschaftlichkeit sowie des Freilegens eines großen Teils der Außenflächen der in der Mehrstückpackung verpackten Einzelbehälter, mit der Möglichkeit einer öffnungslosen Anbringung von Preisetiketten auf diesen.

Eine Ausführungsform der Alternative c) besteht darin, daß der Zuschnitt aus Karton an zwei Seiten seiner Bodenfläche jeweils eine bügelförmige Klappe aufweist, die im Winkel von 90 Grad aufgefaltet werden und durch die Stege an den äußeren Enden der Bodenklappe mit der Bodenfläche verbunden bleiben. Die Höhe der aufgefalteten Bodenklappen paßt sich der Höhe des zylindrischen Teils der Behälter an. An mindestens einer Längsseite der Mehrstückpackung befindet sich eine zu den aufgefalteten Bodenklappen im Winkel von 90 Grad auffaltbare Seitenwand mit Ausnehmungen oder Einschnitten. Auf dem Kartonzuschnittsboden mit den aufgefalteten Bodenklappen und der Seitenwand werden die Behälter so angeordnet, daß sich jeweils zwischen vier Behälterwänden eine Bodenklappe befindet. Die Ausnehmungen oder Einschnitte in der Seitenwand halten das Umreifungsband in einer zur Bodenfläche parallelen Ebene fest und verhindern ein Verrutschen des Bandes auf der Seitenwand und auf den Behälterwandungen. Eine solche Mehrstückpackung für Konservendosen oder -gläser sowie für Flaschen erfordert einen verhältnismäßig geringen Aufwand an Verpackungsmaterial und sichert durch die Winkelfunktionen der Bodenklappen und der Seitenwand zusammen mit dem Umreifungsband den Standort der Behälter auf dem Boden der Mehrstückpackung. Das unter einstellbarer Spannung verschweißte Umreifungsband legt sich um die äußeren Behälterwandungen und berührt dadurch jeweils ein Viertel der äußeren Behälterwände. Die Bodenfläche des Kartonzuschnitts bedeckt die Bodenfläche der Behälter oder mindestens einen Teil der Bodenfläche und bildet eine Kartonlage zwischen den Behältern beim Stapeln und Palettieren. Die äußeren, sichtbaren Seiten der Boden- und Seitenwand können zu Kennzeichnungs- und Werbezwecken bedruckt oder etikettiert werden. Die neue Mehrstückpackung hat den Vorteil des leichten Gewichts, großer Wirtschaftlichkeit, des automatischen Aufrichtens, Befüllens und Umreifens sowie des Freilegens der Behälter an drei Seiten und der Werbefläche an einer Längsseite mit der Möglichkeit der Anbringung von Preisetiketten auf den einzelnen Behältern und der Entnahme ohne Werkzeug, wobei zuerst der mittlere Behälter an der Seitenwand herausgenommen wird. Die bedruckten oder etikettierten Behälter wie Dosen, Gläser oder Flaschen bleiben in voller Höhe von außen sichtbar. Die Anordnung der Behälter auf der Bodenfläche des Kartonzuschnitts und die Lage der aufgerichteten Bodenklappen zwischen jeweils vier Behälterwänden sichert die Behälter gegen Verrutschen und bildet zusammen mit der Spannung des Umreifungsbandringes eine stabile, freitragende Mehrstückpackung für den Transport auf Paletten oder mit der Hand. Der Boden der Mehrstückpackung aus Karton kann zu Kennzeichnungszwecken bedruckt oder etikettiert werden. Die Entnahme der Behälter ist ohne Werkzeug möglich, wenn zuerst der Behälter in der Mitte zwischen den beiden Bodenklappen und der Seitenwand entnommen wird.

Die wesentliche Lösungsidee besteht bei allen Ausführungsformen darin, daß die einen stabilen Zusammenhalt sichernden Außenwände nach innen zwischen die Behälter verlagert worden sind.

In der Zeichnung sind Ausführungsbeispiele der Erfindung dargestellt, und zwar zeigt:
Fig. 1 den Grundriß des flachen Zuschnitts für vier Behälter mit den Einschnitten und Nutungen für die Bildung der Bodenklappen,
Fig. 2 den Zuschnitt nach Fig. 1 mit den aufgerichteten Bodenklappen und vier zylindrischen Behältern, zwischen deren Behälterwandungen sich jeweils zwei Bodenklappen befinden, und das die Mehrstückpackung umspannende Umreifungsband,
Fig. 3 in perspektivischer Aufsicht die Position des Umreifungsbandringes bei der Mehrstückpackung für vier Dosen nach Fig. 2, bei der der Kartonzuschnitt mit den aufgefalteten Bodenklappen zwischen den Dosen kaum sichtbar ist,
Fig. 4 den Grundriß des flachen Zuschnitts für sechs Behälter mit den Einschnitten und Nutungen für die Bildung der vier Klappen,
Fig. 5 den gleichen Zuschnitt wie Fig. 4 mit den vier aufgefalteten Klappen und die Anordnung von sechs zylindrischen Behältern, die jeweils durch mindestens eine Bodenklappe in ihrer Lage auf dem Zuschnittsboden gehalten werden,
Fig. 6 die gleiche Mehrstückpackung wie Fig. 5 mit dem umspannenden Umreifungsband in perspektivischer Ansicht von unten,
Fig. 7 ein zylindrisches Glas mit Deckel und einer eingezogenen, umlaufenden Rille in der Behälterwand,
Fig. 8 den Grundriß des flachen Zuschnitts einer Mehrstückpackung für sechs hohe Behälter mit zwei gegenüberliegenden, vergrößerten Bodenklappen;
Fig. 9 den Zuschnitt nach Fig. 8 mit aufgerichteten Bodenklappen,
Fig. 10 und Fig. 10a zeigen die Seitenansichten des Zuschnitts nach Fig. 9,
Fig. 11 den Grundriß des flachen Zuschnitts der Mehrstückpackung für sechs Behälter mit den Einschnitten und Nutungen für die Bildung der Bodenklappen,
Fig. 12 den Zuschnitt nach Fig. 11 von oben mit aufgefalteten Bodenklappen und sechs zylindrischen Dosen, zwischen deren Wandungen sich die Bodenklappen befinden sowie das die Mehrstückpackung umspannende Umreifungsband,
Fig. 13 die Seitenansicht der Mehrstückpackung nach Fig. 12 mit sechs hohen, zylindrischen Dosen und die Lage des Umreifungsbandringes,
Fig. 14 den Grundriß des flachen Zuschnitts der Mehrstückpackung für vier Behälter mit den Einschnitten und Nutungen für die Bildung der Bodenklappe,
Fig. 15 den Zuschnitt nach Fig. 14 von oben mit der aufgefalteten Bodenklappe und vier zylindrischen Dosen, zwischen deren Wandungen sich die Bodenklappe befindet sowie das die Mehrstückpakkung umspannende Umreifungsband,
Fig. 16 die Seitenansicht der Mehrstückpackung nach Fig. 15 mit vier hohen, zylindrischen Dosen und die Lage des Umreifungsbandringes,
Fig. 17 die Seitenansicht eines Konservenglases mit einer eingezogenen, umlaufenden Rille in der Wandung,
Fig. 18 den Grundriß eines einteiligen Kartonzuschnitts, bei dem die beiden auffaltbaren Bodenklappen nach Fig. 11 zusätzlich mit jeweils zwei einfaltbaren Laschen versehen sind, die nach dem Einfalten an den Nutlinien mittig dreiseitige Säulen parallel zu den Wänden der Bodenklappen bilden. Diese Säulen innerhalb der aufgefalteten Bodenklappen liegen an den Wandungen der beiden Behälter in der mittleren Reihe und verhindern ein seitliches Verschieben in der Mehrstückpakkung und erhöhen gleichzeitig die Biegefestigkeit der Bodenklappen,
Fig. 19 in perspektivischer Ansicht den aufgefalteten Zuschnitt nach Fig. 18 vor dem Befüllen mit den zylindrischen Behältern,
Fig. 20 in der Aufsicht den Kartonzuschnitt nach Fig. 18 mit den beiden dreieckigen Säulen innerhalb der U-förmig aufgefalteten Bodenklappen,
Fig. 21 in der Aufsicht die mit sechs zylindrischen Behältern befüllte Mehrstückpackung und die Lage der dreieckigen Säulen zwischen den Behälterwänden sowie das die Mehrstückpakkung umspannende Umreifungsband,
Fig. 22 die Seitenansicht der Mehrstückpackung mit sechs zylindrischen Dosen und die an den Dosenwandungen anliegenden Laschen der dreieckigen Säulen in der Mitte der Bodenklappen sowie die Lage des Umreifungsbandringes in etwa der halben Höhe der Behälterwände,
Fig. 23 einen Kartonzuschnitt nach Fig. 11, bei dem die beiden Bodenklappen in der oberen Stirnfläche mittig einen senkrechten Schlitz aufweisen. Nach dem Auffalten der Bodenklappen wird ein Quersteg nach Fig. 24 mit zwei parallelen Schlitzen im Abstand der Bodenklappen zueinander von oben auf die beiden Bodenklappen aufgesteckt, so daß ein standfestes Gefache gebildet wird, das eine Bodenfläche aufweist, deren Länge der Länge des Querstegs entspricht,
Fig. 25 einen zweiteiligen Zuschnitt in Form eines Gefaches nach Fig. 23 und 24 in perspektivischer Ansicht,
Fig. 26 die Aufsicht auf eine Mehrstückpackung nach Fig. 25 mit sechs zylindrischen Behältern, zwischen deren Berührungspunkten sich jeweils eine Wand der Bodenklappen oder des Querstegs befindet. Die Bodenfläche des Kartonzuschnitts bedeckt die Bodenfläche der zylindrischen Behälter oder mindestens einen Teil der Bodenfläche aller zylindrischen Behälter in der Mehrstückpackung. Das die Packung umspannende Umreifungsband verbindet die Behälter und das Gefache zu der Mehrstückpackung,
Fig. 27 die Seitenansicht der Mehrstückpackung nach Fig. 26 mit sechs Dosen und die Lage des Querstegs innerhalb der Mehrstückpackung sowie die Lage des Umreifungsbandringes,
Fig. 28 einen breiten Quersteg, der nach dem Aufstecken auf die Bodenklappen den Boden des Zuschnitts erreicht,
Fig. 29 den Grundriß des flachen Zuschnitts der Mehrstückpackung für sechs Behälter mit den Einschnitten und Ausnehmungen für die Bildung der Bodenklappen und der Seitenwand,
Fig. 30 den Zuschnitt nach Fig. 29 in perspektivischer Ansicht mit den aufgefalteten Bodenklappen und der aufgefalteten Seitenwand mit den Ausnehmungen zur Führung des Umreifungsbandringes,
Fig. 31 die Aufsicht auf die Mehrstückpackung nach Fig. 30 mit sechs zylindrischen Behältern von oben. Zwischen den paarweise angeordneten Behälterwänden befindet sich jeweils eine Wand der Bodenklappe. Die Seitenwand berührt von außen jeweils einen Behälter einer Behälterreihe,
Fig. 32 die Seitenansicht der Mehrstückpackung nach Fig. 31 mit zylindrischen Dosen und die Lage der Seitenwand auf den Behälterwänden sowie die Lage des Umreifungsbandringes auf der Seitenwand und den Behälterwänden.

In Fig. 1 ist mit 10 der Zuschnitt und mit 11 der Boden der Mehrstückpackung 50 bezeichnet. Zur Bildung der Bodenklappen 18 sind Nutungen oder Querfalze 16 und Einschnitte 17 vorgesehen.

In Fig. 2 sind die Bodenklappen 18 aufgefaltet, die sich jeweils zwischen zwei zylindrischen Behältern 13 befinden. Die Mehrstückpackung wird vom Umreifungsband 15 umspannt.

Fig. 3 zeigt die perspektivische Ansicht der Mehrstückpackung für vier Dosen 13, bei der der Zuschnitt 10 bei einer auf dem Boden stehenden Packung kaum sichtbar ist.

Fig. 4, 5 und 6 zeigen die Mehrstückpackung für sechs Dosen 13, bei der die mittlere Dosenreihe auf der verbreiterten Bodenfläche 11 steht. Durch das Grundflächenmaß des Zuschnitts 12 Länge zu Breite im Verhältnis 3:2 und durch die vergrößerte Bodenfläche 11 ist bei dieser Mehrstückpackung eine freitragende Stapelung im Verbund gegeben. In Fig. 6 wird die perspektivische Ansicht von unten gezeigt. Die Bodenfläche 11 kann zur Kennzeichnung bedruckt oder etikettiert werden. Fig. 7 zeigt die Seitenansicht eines Konservenglases 14 mit einer umlaufenden, eingezogenen Rille in der Behälterwand 13a, bei der 15 die Lage des Umreifungsbandringes darstellt.

Fig. 8 zeigt den Grundriß eines flachen Zuschnitts 20 einer Mehrstückpackung für sechs hohe Behälter wie Flaschen mit zwei gegenüberliegenden, vergrösserten, L-förmigen Bodenklappen 19, die beim Auffalten mittig zusammentreffen und einen Steg 22 über die Länge des Zuschnitts 20 bilden. Durch Leim oder Heftklammern können die Bodenklappen 19 miteinander verbunden werden.

Fig. 9 zeigt den Zuschnitt mit aufgerichteter Bodenklappe in der Draufsicht.

Fig. 10 und 10a zeigen die Seitenansichten des Zuschnitts nach Fig. 9. Es ist dabei vorgesehen, daß die zwei Klappen 19 L-förmig ausgebildet einen eine Längsseite 24 des Kartonzuschnitts 10; 12; 20 übergreifenden zusätzlichen Vergrößerungsabschnitt 23 aufweisen und daß die L-förmigen Klappen 19 einen durch eine Querfalzung 25 abgeteilten Einsteckabschnitt 26 aufweisen.

In Fig. 11 ist mit 110 der Zuschnitt und mit 111 der Boden der Mehrstückpackung 100 für sechs Behälter bezeichnet. Zur Bildung der Bodenklappen 118 mit den Stegen 112 sind die Nutungen 116 und die Einschnitte 117 vorgesehen und zur Arretierung der Behälter dient die Bodenklappe 119 in der mittleren Reihe.

In Fig. 12 sind die Bodenklappen 118 nach Fig. 11 aufgefaltet und befinden sich zwischen den Behälterwänden 113a der zylindrischen Dosen 113. Das die Mehtstückpackung 100 umspannende Umreifungsband ist mit 15 bezeichnet.

Fig. 13 zeigt die Seitenansicht der Mehrstückpackung nach Fig. 12 mit sechs hohen, zylindrischen Dosen, zwischen deren Behälterwänden die Bodenklappen ein Verrutschen innerhalb der Packung verhindern, und 115 zeigt die Lage des Umreifungsbandringes. Es ist dabei vorgesehen, daß eine zusätzliche Bodenklappe 119 in der Mitte des Bodens 111 so angeordnet ist, daß die Lage der aufgefalteten Klappe 119 sich zwischen den beiden Behälterwänden in der mittleren Reihe befindet und die Behälter gegen ein seitliches Verrutschen innerhalb der Mehrstückpackung sichert.

In Fig. 14 zeigt 110 den Zuschnitt und 111 den Boden der Mehrstückpackung für vier Behälter. Die Nutungen bzw. Falze sind mit 116 und die Einschnitte zur Bildung der Bodenklappe 118 mit den Stegen mit 117 bezeichnet.

In Fig. 15 ist die Bodenklappe 118 nach Fig. 14 aufgefaltet und befindet sich zwischen vier Behälterwänden der zylindrischen Dosen 113. 115 zeigt das umspannende Umreifungsband.

Fig. 16 zeigt die Seitenansicht der Mehrstückpackung für vier hohe Dosen nach Fig. 5 und die Lage des Umreifungsbandringes 115.

Fig. 17 zeigt die Seitenansicht eines Konservenglases 114 mit einer umlaufenden, eingezogenen Rille , in der Behälterwand, bei der 115 die Lage des Umreifungsbandsringes darstellt.

Fig. 18 zeigt an der Stirnseite der Bodenklappe 118 mittig zwei zusätzliche, einfaltbare Laschen 120, die nach dem Einfalten um die Nutlinien 121 zusammen mit der Wand der Bodenklappe eine dreieckige Säule bilden, die die nach oben durch eine dreieckige Stirnfläche 123 abgeschlossen ist.

Fig. 19 zeigt die Einfaltung der Laschen 120 und die Bildung der Stirnflächen 123. Fig. 20 zeigt den aufgerichteten Zuschnitt ohne Behälter. Fig. 21 zeigt den Zuschnitt nach Fig. 20 mit sechs zylindrischen Behältern 112, die Lage der Stirnfläche 123 der dreieckigen Säule zwischen den Behältern in der mittleren Reihe und das die Mehrstückpackung umspannende Umreifungsband 115.
Fig. 22 zeigt die Lage der eingefalteten Laschen 120 zwischen den Behälterwänden.

Fig. 23 zeigt den Kartonzuschnitt nach Fig. 11, bei dem die Bodenklappen 118 in der oberen Seitenfläche mittig einen senkrechten Schlitz 124 aufweisen. in Fig. 24 wird der Quersteg 125 mit zwei Schlitzen 124 gezeigt.
Fig. 25 zeigt in perspektivischer Ansicht den aufgefalteten Zuschnitt nach Fig. 23 und den aufgesteckten Quersteg 125 nach Fig. 24.

Fig. 26 zeigt die Lage der Bodenklappwände 118 und des Quersteges 125 zwischen den Behälterwänden von oben und Fig. 27 von der Seitenansicht.
Fig. 28 zeigt einen breiten Quersteg 124 mit zwei Schlitzen, der nach dem Einstecken die Bodenflächen des Kartonzuschnitts berührt.

Fig. 29 zeigt den flachen Kartonzuschnitt 210 mit dem Bodenteil 211, den Bodenklappen 218 und der Seitenwand 220. 216 zeigt die Nutlinien, 217 die Einschnitte und 221 die Ausnehmungen in der Seitenwand 220 zur Führung des Umreifungsbandringes. Fig. 30 zeigt in perspektivischer Ansicht den Zuschnitt nach Fig. 29 mit dem Bodenteil 211, den aufgefalteten Bodenklappen 218 und der Seitenwand 220 mit den Ausnehmungen 221 an den Seiten.
Fig. 31 zeigt den Zuschnitt nach Fig. 30 von oben mit sechs zylindrischen Behältern 213, zwischen denen sich die Bodenklappen 218 befinden. 220 zeigt die Seitenwand und 215 das die Mehrstückpackung umspannende Umreifungsband.
Fig. 32 zeigt die Seitenansicht der Mehrstückpackung nach Fig. 31 mit der Seitenwand 220, dem Umreifungsband 215, dem Bodenteil 211 und die zylindrischen Dosen 213.

## Patentansprüche

1. Mehrstückpackung (50;100) für eine gerade Anzahl von in zwei Längsreihen nebeneinanderstehend angeordneten vier, sechs oder mehr zylindrischen, viereckigen oder mehreckigen Behältern (13;113;213) gleicher Gestalt und Größe, die aus den Behältern, einem quadratischen oder rechteckigen Kartonzuschnitt (10;12;20;110;120) mit aufgefalteten Klappen (18,19;118,119;218) und einem die Mehrstückpackung umspannenden Umreifungsband (15;115;215) besteht, wobei die Bodenflächen (11;21;111,211) des Kartonzuschnitts kleiner oder gleich groß der Grundfläche der nebeneinander stehenden Behälter sind und die Bodenfläche oder mindestens einen Teil der Bodenfläche der Böden der Behälter erfassen und wobei das die Mehrstückpackung umspannende Umreifungsband (15;115;215) in etwa der halben Höhe der Behälterwände (13a) angeordnet ist und den Kartonzuschnitt (10;12;20) zusammen mit den Behältern zu einer festen Mehrstückpackung zusammenfaßt und wobei in der Bodenwand mindestens eine aus dieser gebildete längliche Klappe mit in Querrichtung verlaufendem Falz vorgesehen ist, welche, um 90° hochgefaltet, einen zur Verhinderung des Verrutschens in Längsrichtung der Behälter dienenden Quersteg bildet,
dadurch gekennzeichnet,
a) daß der einteilige Kartonzuschnitt (10;12;20) an seinen Eckbereichen jeweils eine Klappe (18,19) aufweist, die im Winkel von 90° aufrichtbar ist, so daß die Klappen (18,19) des Kartonzuschnitts (10; 12;20) zwischen zwei Behälterwänden (13a) anordbar sind, oder
b) daß mindestens eine an einer Schmalseite des Zuschnitts (110) um 90° auffaltbare Bodenklappe (118) des Zuschnitts (110), die jeweils durch zwei Stege (112) an den äußeren Kanten mit dem Boden (111) verbunden ist, vorgesehen ist, wobei die Bodenklappe (118) jeweils zwischen vier Behälterwänden (113a) anordbar ist, oder
c) daß der Kartonzuschnitt aus einer Bodenfläche mit zwei im Winkel von 90° auffaltbaren, bügelförmigen Bodenklappen und mit einer mit der Bodenfläche verbundenen, im Winkel um 90° auffaltbaren Seitenwand besteht, wobei mindestens eine Bodenklappe (218) des Zuschnitts (210), vorgesehen ist, die jeweils durch zwei Stege (212) an den äußeren Kanten der Bodenklappe (218) mit dem Boden (211) verbunden ist, wobei die Bodenklappe (218) jeweils zwischen vier Behälterwände (213a) anordbar ist, daß die Höhe der im Winkel von 90° aufgefalteten Bodenklappen (218) nur einen Teil der Höhe des zylindrischen Teils der Behälterwände (213a) einnimmt oder äußerstenfalls gleich dieser ist, daß die Bodenfläche (211) kleiner oder höchstens gleichlang oder breit ist wie die Summe der Durchmesser der Behälter (213), die auf der Bodenfläche (211) angeordnet sind, daß der Boden des Kartonzuschnitts die Bodenfläche oder mindestens einen Teil der Bodenfläche der Behälterböden erfaßt, daß mindestens eine im Winkel von 90 Grad auffaltbare Seitenwand (220) mit dem Boden (211) des Kartonzuschnitts (210) verbunden ist, daß die eine Seitenwand (220) mindestens so lang ist wie der Durchmesser von zwei Behältern (213), daß die Höhe der aufgefalteten Seitenwand (220) nur einen Teil der Höhe des zylindrischen Teils der Behälterwände (213a) einnimmt und äußerstenfalls gleich dieser ist, daß die Seitenwand (220) an beiden Seiten mindestens eine Ausnehmung (231) oder zwei Einschnitte besitzt, die das die Mehrstückpackung (200) umspannende mindestens eine Umreifungsband (215) in seiner Position auf der Seitenwand und den Behälterwänden hält, und daß das die Mehrstückpackung (200) umspannende Umreifungsband (215) in etwa der halben Höhe der Behälterwände (213a) angeordnet ist und den kartonzuschnitt (210) mit den Behältern (213) zu einer festen Mehrstückpackung (200) zusammenfaßt.

2. Mehrstückpackung nach Anspruch 1,
dadurch gekennzeichnet,
daß die Bodenfläche (11;21) und die Klappen (18,19) des Kartonzuschnitts (10;12;20) sich bei nicht hoch geklappten Klappen (18, 19) zu einer quadratischen oder rechteckigen, einheitlichen und nur von schmalen Einschnitten (17) unterbrochenen Kartonzuschnittsfläche ergänzen.

3. Mehrstückpackung nach Anspruch 1 oder 2,
dadurch gekennzeichnet,
daß die zwei Klappen (19) L-förmig ausgebildet einen eine Längsseite (24) des Kartonzuschnitts (10; 12; 20) übergreifenden zusätzlichen Vergrößerungsabschnitt (23) aufweisen.

4. Mehrstückpackung nach Anspruch 3,
dadurch gekennzeichnet,
daß die L-förmigen Klappen (19) einen durch eine Querfalzung (25) abgeteilten Einsteckabschnitt (26) aufweisen.

5. Mehrstückpackung nach Anspruch 1,
dadurch gekennzeichnet,
daß die Höhe der aufgefalteten Bodenklappen (118, 119) nur einen Teil der Höhe des zylindrischen Teils der Behälterwände (113) einnimmt oder äußerstenfalls gleich dieser ist, daß die Bodenfläche (111) kleiner oder höchstens gleichlang oder breit ist wie die Summe der Durchmesser der Behälter (113), die auf der Bodenfläche (111) angeordnet sind, daß der Boden (111) des Kartonzuschnitts (110) die Bodenfläche oder mindestens einen Teil der Bodenfläche der Behälterböden erfaßt, daß eine zusätzliche Bodenklappe (119) in der Mitte des Bodens (111) so angeordnet ist, daß die Lage der aufgefalteten Klappe (119) sich zwischen den beiden Behälterwänden in der mittleren Reihe befindet und die Behälter gegen ein seitliches Verrutschen innerhalb der Mehrstückpackung sichert und daß zwei einfaltbare Laschen an der Stirnseite der Bodenklappe durch Nutungen oder Falzungen so mit der Bodenklappe verbunden sind, daß nach dem Einfalten der Laschen zusammen mit der Bodenklappe mittig eine dreieckige Säule gebildet wird, die das seitliche Verrutschen der in der mittleren Reihe befindlichen Behälter innerhalb der Mehrstückpackung verhindert.

6. Mehrstückpackung nach Anspruch 1 oder 5,
dadurch gekennzeichnet,
daß die Bodenklappen an ihrer Stirnseite zusätzlich mit Schlitzen versehen sind, auf die ein Quersteg mit zwei Schlitzen im Abstand der aufgefalteten Bodenklappen zueinander gesteckt wird, der die Bodenklappen in senkrechter Lage zur Bodenfläche arretiert und damit ein standfestes Gefache bildet.

7. Mehrstückpackung nach einem der Ansprüche 1, 5 oder 6,
dadurch gekennzeichnet,
daß die Mehrstückpackung für vier Behälter anstelle von zwei nur eine Bodenklappe aufweist, die zwischen den vier Behälterwänden angeordnet ist.

8. Mehrstückpackung nach einem der Ansprüche 1 bis 7,
dadurch gekennzeichnet,
daß bei Anordnung von zwei die Mehrstückpackung umspannenden Umreifungsbändern diese parallel zueinander angeordnet sind und den zylindrischen Teil der Behälterwände im unteren und oberen Bereich zu der Mehrstückpackung zusammenfaßt und daß die Seitenwand und/oder der Boden des Kartonzuschnitts zu Werbe- und/oder Kennzeichnungszwecken bedruckbar oder etikettierbar sind.

## Claims

1. Multiple-article packaging (50;100) for an even number of four, six or more cylindrical, square or polygonal containers (13;113;213) of identical configuration and size disposed so as to stand in two longitudinal rows in side-by-side arrangement, which comprises the containers, one square or rectangular cur cardboard blank (10;12;20;110; 120) with folded-out flaps (18,19;118,119;218) and an encircling band (15;115;215) embracing the multiple-article packaging, in which the bases (11;21;111,211) of the cut cardboard blank are smaller than or of equal size as the base of the containers standing in side-by-side arrangement and include the base, or at least a portion of the base of the bottoms of the containers, and in which the encircling band (15;115;215) which embraces the multiple-article packaging is disposed at approximately half the height of the container walls (13a) and, together with the containers, combines the cut cardboard blank (10;12;20) in such a way that it forms a sturdy multiple-article packaging, and wherein, in the bottom wall, at least one oblong flap formed from the latter with a transversally proceeding fold is provided which, when folded upwardly through 90°, forms a transverse web which serves to prevent the slipping out of position of the containers,
characterized in that
a) the single-piece cut carton blank (10;12;20), on its corner sections, possesses one flap (18,19) each which can be raised through an angle of 90° so that the flaps (18,19) of the cut cardboard blank (10;12;20) can be disposed between two container walls (13a), or
b) provision is made that at least one bottom flap (118) of the cut cardboard blank (110) which can be folded upwardly through 90° on a narrow side of the cut cardboard blank (110) which, in each case, is connected to the outer edges with the base (111) by means of two webs (112), while the bottom flap (118) can, in each case, be disposed between four container walls (113a), or
c) that the cut cardboard blank comprises a base with two strap-like bottom flaps and a sidewall which can be folded out through an angle of 90°, in which at least one bottom flap (218) of the cut blank (210) is provided which, in each case, is connected on the outer edges of the bottom flap (218) with the base (211) with the aid of two webs (212), the bottom flap (218) can in each case be disposed between four container walls (213a), in that the height of the bottom flap (218) folded out through an angle of 90°, only takes up a part of the height of the cylindrical portion of the container walls (213a) or, at the very most, is equal to the same, in that the base (211) is smaller than or, at the most, of equal length or equal width as the total of the diameters of the containers (213) which are disposed on the base (211), in that the bottom of the cut cardboard blank includes the base or at least a part of the base of the container bottoms, in that at least one sidewall (220) which is capable of being folded out through an angle of 90° is connected to the base (211) of the cut cardboard blank (210), in that the one sidewall (220) is at least as long as the diameter of two containers (213) in that the height of the folded-out sidewall (220) only takes up a part of the height of the cylindrical portion of the container wall (213a) and, at the most, is equal to the same, in that the sidewall (220) possesses on both sides at least one recess (231) or two notches which retain(s) the at least one encircling band (215) which embraces the multiple-article packaging (200) in its position on the sidewall and the container walls, and in that the encircling band (215) embracing the multiple-article packaging (200) is disposed at approximately half the height of the container walls (213a) and combines the cut cardboard blank (210) with the containers (213) so as to form a sturdy multiple-article packaging (200).

2. Multiple-article packaging according to Claim 1,
characterized in that
the base (11;21) and the flaps (18,19) of the cut cardboard blank (10;12;20), with the flaps (18,19) not assuming the upwardly folded position, complement each other so as to form a square or rectangular, uniform cut cardboard blank surface interrupted only by narrow incised slots.

3. Multiple-article packaging according to Claim 1 or 2,
characterized in that
the two flaps (19), when configured so as to form an "L", possess an additional enlargement section (23) which engages over one longitudinal side (24) of the cut cardboard blank (10;12;20).

4. Multiple-article packaging according to Claim 3,
characterized in that
the L-shaped flaps (19) have an insertion section (26) divided by a transverse fold (25).

5. Multiple-article packaging according to Claim 1,
characterized in that
the height of the folded-out bottom flaps (118,119) takes up only a part of the height of the cylindrical portion of the container walls (113) or, at the most, is equal to the same, in that the base (111) is smaller than or, at the most, equally long or wide as the total of the diameters of the containers (113) which are disposed on the base (111), in that the base (111) of the cut cardboard blank (110) includes the base or at least a part of the base of the container bottoms, in that an additional bottom flap (119) is disposed in the center of the base (111) in such a way that the position of the folded-out flap (119) is located between the two container walls in the center row and secures the containers against a lateral sliiping out of position within the multiple-article packaging, and in that two inwardly foldable lugs on the front side of the bottom flap are connected with the bottom flap by means of grooves or folded seams in such a way that, subsequent to folding in the lugs together with the bottom flap, a triangular column is formed centrally which prevents the lateral slipping out of place of the containers present in the center row within the multiple-article packaging.

6. Multiple-article packaging according to Claim 1 or 5,
characterized in that
the bottom flaps, on their front side, are additionally provided with slots, on to which a transverse web with two slots is inserted spaced apart by the distance relative to each other of the upwardly folded bottom flaps which secures the bottom flaps in a vertical position to the base and thereby forms a sturdy partition.

7. Multiple-article packaging according to any of Claims 1, 5 or 6,
characterized in that
the multiple-article packaging for four containers, in lieu of two, has only one bottom flap which is disposed between the four container walls.

8. Multiple-article packaging according to any of Claims 1 to 7,
characterized in that,
in the arrangement of two encircling bands embracing the multiple-article packaging, these are disposed parallelly to each other and said arrangement combines the cylindrical portion of the container walls within the lower and the upper area so as to form the multiple-article packaging, and in that the sidewall and/or the base of the cut cardboard blank can be used for printing thereupon or for the affixation of labels for publicity purposes or for identification.

## Revendications

1. Emballage à pièces multiples (50; 100) pour un nombre pair de quatre, six ou davantage de récipients (13; 113; 213) cylindriques, carrés ou polygonaux, de même forme et de même taille, placés l'un à côté de l'autre en deux rangées longitudinales, qui est constitué par les récipients, une pièce découpée en carton carrée ou rectangulaire (10; 12; 20; 110; 120) avec des rabats dépliés (18, 19; 118, 119; 218) et une bande de ceinture (15; 115; 215) qui entoure l'emballage multiple, les surfaces du fond (11; 21 ; 111. 211) de la pièce découpée en carton étant plus petites ou aussi grandes que la surface de base des récipients debouts l'un à côté de l'autre et embrassant la surface du fond ou au moins une partie de la surface du fond des fonds des récipients, la bande de ceinture (15; 115; 215) qui entoure l'emballage à pièces multiples, étant placée à peu près à mi-hauteur des parois des récipients (13a) et réunissant la pièce découpée en carton (10; 12; 20) avec les récipients en un emballage à pièces multiples compact, au moins un rabat allongé, formé à partir de la paroi du fond, avec un pli dans le sens transversal étant prévu dans celle-ci et formant, en étant replié de 90° vers le haut, une nervure transversale qui sert à empêcher que les récipients ne glissent dans le sens longitudinal,
**caractérisé en ce que**,
a) la pièce découpée en carton en une partie (10; 12 20) présente un rabat (18, 19) dans chacune de ses zones de coin qui peut être relevé vers le haut à un angle de 90° si bien que les rabats (18, 19) de la pièce découpée en carton (10: 12; 20) peuvent être placés entre deux parois de récipients (13a) ou que
b) au moins un rabat du fond (118) de la pièce découpée (110), qui peut être déplié de 90° sur un petit côté de la pièce découpée (110) et qui est relié au fond (111) respectivement par deux nervures (112) sur les arêtes extérieures, le rabat du fond (118) pouvant être respectivement placé entre quatre parois de récipients (113a) ou que
c) que la pièce découpée en carton est constituée par une surface de fond avec deux rabats de fond en forme d'étrier, qui peuvent être dépliés à un angle de 90° et d'une paroi latérale reliée à la surface de fond, qui peut être dépliée à un angle de 90°, au moins un rabat de fond (218) de la pièce découpée (210) étant prévu, rabat de fond qui est relié au fond (211) respectivement par deux nervures (212) sur les arêtes extérieures du rabat de fond (218), le rabat de fond (218) pouvant être respectivement placé entre quatre parois de récipients (213a), que la hauteur des rabats de fond (218) dépliés à un angle de 90° ne prend qu'une partie de la hauteur de la partie cylindrique des parois des récipients (213a) ou qu'elle est, dans le cas le plus extrême, égale à celle-ci, que la surface de fond (211) est plus petite ou au maximum aussi longue ou aussi large que la somme des diamètres des récipients (213) qui sont placés sur la surface du fond (211), que le fond de la pièce découpée en carton embrasse la surface du fond ou au moins une partie de la surface du fond des fonds des récipients, qu'au moins une paroi latérale (220), qui peut être dépliée à un angle de 90°, est reliée au fond (211) de la pièce découpée en carton (210), que l'une des parois latérales (220) est au moins aussi longue que le diamètre de deux récipients (213), que la hauteur de la paroi latérale (220) dépliée ne prend qu'une partie de la hauteur de la partie cylindrique des parois des récipients (213a) et qu'elle est, dans le cas le plus extrême, égale à celle-ci, que la paroi latérale (220) possède des deux côtés au moins un creux (231) ou deux entailles qui maintient la bande de ceinture (215) au moins existante, qui entoure l'emballage à pièces multiples (200), dans sa position sur la paroi latérale et les parois des récipients et que la bande de ceinture (215), qui entoure l'emballage à pièces multiples (200), est placée à peu près à mi-hauteur des parois des récipients (213a) et qu'elle réunit la pièce découpée en carton (210) avec les récipients (213) en un emballage à pièces multiples (200) compact.

2. Emballage à pièces multiples selon la revendication 1.
**caractérisé en ce**
que la surface du fond (11 ; 21) et les rabats (18, 19) de la pièce découpée en carton (10; 12; 20) se complètent, lorsque les rabats (18, 19) ne sont pas encore rabattus vers le haut, en une surface de pièce découpée en carton carrée ou rectangulaire uniforme qui n'est interrompue que par d'étroites entailles (17).

3. Emballage à pièces multiples selon la revendication 1 ou 2,
**caractérisé en ce**
que les deux rabats (19), configurés en forme de L, présentent une section de prolongement (23) supplémentaire qui recouvrent un côté longitudinal (24) de la pièce découpée en carton (10; 12; 20).

4. Emballage à pièces multiples selon la revendication 3,
**caractérisé en ce**
que les rabats en forme de L (19) présentent une section d'emboîtement (26) divisée par un pliage transversal (25).

5. Emballage à pièces multiples selon la revendication 1,
**caractérisé en ce**
que la hauteur des rabats de fond (118, 119) dépliés ne prend q'une partie de la hauteur de la partie cylindrique des parois des récipients (113) ou qu'elle est, dans le cas le plus extrême, égale à celle-ci, que la surface de fond (111) est plus petite ou au maximum aussi longue ou large que la somme des diamètres des récipients (113) qui sont placés sur la surface de fond (111), que le fond (111) de la pièce découpée en carton (110) embrasse la surface du fond ou au moins une partie de la surface du fond des fonds des récipients, qu'un rabat supplémentaire (119) est placé au milieu du fond (111) de telle manière que la position du rabat (119) déplié se trouve entre les deux parois de récipients dans la rangée du milieu et que les récipients sont bloqués contre un glissement latéral à l'intérieur de l'emballage à pièces multiples et que deux languettes pouvant être repliées sont reliées au rabat de fond sur la face frontale du rabat de fond par des rainures ou des pliages de manière telle qu'il se forme, après avoir replié les languettes avec le rabat de fond, au milieu une colonne triangulaire qui empêche que les récipients qui se trouvent dans la rangée du milieu ne glissent latéralement à l'intérieur de l'emballage multiple.

6. Emballage à pièces multiples selon la revendication 1 ou 5,
**caractérisé en ce**
que les rabats de fond sont pourvus en plus de fentes sur leur côté frontal sur lesquelles s'emboîte une nervure transversale avec deux fentes à un écart des rabats de fond dépliés l'une par rapport à l'autre, nervure transversale qui bloque les rabats de fond dans leur position perpendiculaire par rapport à la surface de fond et qui forme ainsi un casier stable.

7. Emballage à pièces multiples selon l'une des revendications 1,5 ou 6,
**caractérisé en ce**
que l'emballage à pièces multiples pour quatre récipients ne présente qu'un rabat de fond à la place de deux, rabat qui est placé entre les quatre parois des récipients.

8. Emballage à pièces multiples selon l'une des revendications 1 à 7,
**caractérisé en ce**
que, lors de la disposition de deux bandes de ceinture qui entourent l'emballage à pièces multiples, ces bandes sont placées parallèlement l'une par rapport à l'autre et réunissent la partie cylindrique des parois de récipients dans la zone supérieure et la zone inférieure en formant l'emballage à pièces multiples et que la paroi latérale et/ou le fond de la pièce découpée en carton peut/peuvent être imprimé(e)(s) ou étiquetté(e)(s) à des fins publicitaires ou de caractérisation.
